# EUROPÄISCHE PATENTANMELDUNG

(11) **EP 4 667 317 A1**
(43) Veröffentlichungstag der Anmeldung: **24.12.2025**
(21) Anmeldenummer: 24183087.6
(22) Anmeldetag: 19.06.2024
(51) Int. Cl.: B61D 17/08

(54) **BEFESTIGUNGSPROFIL FÜR ELEMENTE IN EINEM WAGENKASTEN EINES SCHIENENFAHRZEUGS, WAGENKASTEN FÜR EIN SCHIENENFAHRZEUG MIT EINEM BEFESTIGUNGSPROFIL, SCHIENENFAHRZEUG MIT EINEM WAGENKASTEN SOWIE VERFAHREN ZUR BEFESTIGUNG EINES ANBAUTEILS AN EINEM WAGENKASTEN**

(71) Anmelder: Stadler Rail AG, 9565 Bussnang (CH)
(72) Erfinder: Barrato, Ranieri, 8587 Oberaach (CH); Wagner, Karsten, 78462 Konstanz (DE)
(74) Vertreter: Hepp Wenger Ryffel AG

(57) **Zusammenfassung**

Die Erfindung betrifft ein Befestigungsprofil (1) für Elemente in einem Wagenkasten (2) eines Schienenfahrzeugs. Das Befestigungsprofil (1) weist eine Längsachse (3), eine Breitenachse (4) und eine Höhenachse (5) auf. Die Ausdehnung des Befestigungsprofils (1) entlang der Längsachse (3) ist zumindest 5-mal so gross wie die Ausdehnung entlang der Breitenachse (4) und/oder entlang der Ausdehnung entlang der Höhenachse (5). Das Befestigungsprofil (1) weist einen Querschnitt in Richtung der Breitenachse (4) auf. Das Befestigungsprofil (1) weist im Querschnitt ein Profilbefestigungsbereich (6) sowie ein Elementbefestigungsbereich 7 auf. Der Elementbefestigungsbereich (7) umfasst zumindest eine erste Nut (8), eine zweite Nut (9) sowie eine dritte Nut (10). Die Öffnung der zweiten Nut (8) und die Öffnung (19) der dritten Nut (10) weisen im Querschnitt des Befestigungsprofils (1) im Wesentlichen die gleiche Ausrichtung auf. Die erste Nut (8) weist eine Öffnung (17) auf, die im Querschnitt des Befestigungsprofils (1) entgegengesetzt der Öffnung (18) der zweiten Nut (12) ausgebildet ist und entgegengesetzt der Öffnung (19) der dritten Nut (10) ausgebildet ist.

Die Erfindung betrifft ausserdem einen Wagenkasten (2) für ein Schienenfahrzeug, ein Schienenfahrzeug mit einem Wagenkasten (2) sowie ein Verfahren zur Befestigung eines Anbauteils (26) in einem Wagenkasten (2).

## Beschreibung

Die vorliegende Erfindung betrifft ein Befestigungsprofil für Elemente in einem Wagenkasten eines Schienenfahrzeugs, einen Wagenkasten für ein Schienenfahrzeug mit einem Befestigungsprofil, ein Schienenfahrzeug mit einem Wagenkasten sowie ein Verfahren zur Befestigung eines Anbauteils an den Wagenkasten.

Befestigungsprofile für Elemente in einem Wagenkasten eines Schienenfahrzeugs sind aus dem Stand der Technik bekannt. Dabei werden Anbauteile im Innenraum von Schienenfahrzeugen durch Verschraubung und Vernietung sowie mit Klemmlösungen befestigt. Bei den bekannten Befestigungssystemen ergeben sich fest angeordnete Positionen für die Anbauteile. Die bekannten Systeme haben somit den Nachteil, dass sie in der Montage unflexibel sind, weil die Anbaupositionen vorgängig zu definieren sind und anschliessend nicht mehr geändert werden können.

Es sind auch Befestigungssysteme bekannt, bei der die Position der Anbauteile vorher nicht festgelegt werden muss. Beispielsweise offenbart das Dokument WO 2014/000985 A1 eine Befestigungsschiene für Innenwandverkleidungen und Anbauteile. Diese Schiene ist jedoch komplex und teuer in der Fertigung und Montage. Ein anderes Schienensystem ist aus der CN 110065513 A bekannt. Dieses Schienensystem ist vergleichsweise einfach aufgebaut, aber in seiner Funktion eingeschränkt und unflexibel in der Anwendung.

Es ist die Aufgabe der Erfindung, die Nachteile des Standes der Technik zu überwinden und insbesondere ein Befestigungsprofil für Elemente in einem Wagenkasten eines Schienenfahrzeugs zu schaffen, welches günstig herzustellen und einfach in der Anwendung ist und durch welches Anbauteile rasch, sicher und flexibel in einem Schienenfahrzeug angebaut werden können.

Die Aufgabe wird durch ein Befestigungsprofil für Elemente in einem Wagenkasten eines Schienenfahrzeugs, einen Wagenkasten für ein Schienenfahrzeug, ein Schienenfahrzeug mit einem Wagenkasten sowie durch ein Verfahren zur Befestigung eines Anbauteils an einem Wagenkasten gemäss den unabhängigen Patentansprüchen gelöst.

Insbesondere wird die Aufgabe durch ein Befestigungsprofil für Elemente in einem Wagenkasten eines Schienenfahrzeugs gelöst. Das Befestigungsprofil weist eine Längsachse, eine Breitenachse und eine Höhenachse auf. Die Ausdehnung des Befestigungsprofils entlang der Längsachse beträgt zumindest das fünffache der Ausdehnung entlang der Breitenachse und/oder der Ausdehnung entlang der Höhenachse. Das Befestigungsprofil weist einen Querschnitt in Richtung der Breitenachse auf. Im Querschnitt weist das Befestigungsprofil einen Profilbefestigungsbereich und einen Elementbefestigungsbereich auf. Der Elementbefestigungsbereich umfasst zumindest eine erste Nut, eine zweite Nut sowie eine dritte Nut. Eine Öffnung der zweiten Nut und eine Öffnung der dritten Nut weisen im Querschnitt des Befestigungsprofils im Wesentlichen die gleiche Ausrichtung auf. Die erste Nut weist eine Öffnung auf, welche im Querschnitt entgegengesetzt der Öffnung der zweiten Nut und der Öffnung der dritten Nut ausgerichtet ist. Es ist möglich, dass die zweite Nut näher an dem Profilbefestigungsbereich angeordnet ist als die erste Nut und die dritte Nut. Es ist möglich, dass die erste Nut für die Aufnahme eines Innenwandteils ausgebildet ist. Es ist möglich, dass die zweite Nut zur Aufnahme eines Innenwandteils ausgebildet ist. Es ist möglich, dass die dritte Nut zur Aufnahme eines Anbauteils ausgebildet ist. Es ist möglich, dass die Ausdehnung des Befestigungsprofils entlang der Längsachse zumindest das zehnfache der Ausdehnung entlang der Breitenachse und/oder der Ausdehnung entlang der Höhenachse beträgt.

Durch ein solches Befestigungsprofil für Elemente in einem Wagenkasten eines Schienenfahrzeugs können Bauteile in einem Wagenkasten eines Schienenfahrzeugs stufenlos, flexibel und unkompliziert angebracht werden.

Das Befestigungsprofil kann aus Stahl ausgebildet sein. Das Befestigungsprofil kann auch aus Aluminium ausgebildet sein. Es ist möglich, dass das Befestigungsprofil als Strangpressprofil ausgebildet ist. Es ist nicht notwendig, dass die Nuten exakt die gleiche Ausrichtung haben. Die gleiche Ausrichtung bedeutet, dass die Nuten im Wesentlichen in dieselbe Richtung geöffnet sind. Es ist nicht notwendig, dass die Nuten einen identischen Querschnitt aufweisen oder dass die Nuten exakt entgegengesetzt ausgerichtet sind. Ein Querschnitt in Richtung der Breitenachse bedeutet, dass der Querschnitt sowie die Breitenachse orthogonal zur Längsachse ausgebildet sind. Es ist möglich, dass das Befestigungsprofil weitere Nuten umfasst. Es ist möglich, dass das Befestigungsprofil aus Edelstahl ausgebildet ist. Es ist auch möglich, dass das Befestigungsprofil aus einem anderen Metall oder aus einer anderen Metalllegierung hergestellt ist. Es ist möglich, dass das Befestigungsprofil aus Aluminium ausgebildet ist. Die erste Nut und/oder die zweite Nut und/oder die dritte Nut können im Querschnitt im Wesentlichen rechteckig ausgebildet sein. Es ist auch möglich, dass die erste Nut und/oder die zweite Nut und/oder die dritte Nut im Querschnitt quadratisch ausgebildet sind. Es ist möglich, dass zumindest zwei Nuten ausgewählt aus der ersten Nut, der zweiten Nut und der dritten Nut einen identischen Querschnitt aufweisen. Es ist möglich, dass sowohl die erste Nut als auch die zweite Nut als auch die dritte Nut identisch ausgebildet sind. Es ist möglich, dass das Befestigungsprofil im Querschnitt einen Hohlraum umfasst. Dies sorgt dafür, dass das Befestigungsprofil leicht und dennoch stabil ausgebildet ist. Die Öffnung der jeweiligen Nut ist bevorzugt im Querschnitt kleiner als die Tiefe der jeweiligen Nut im Querschnitt.

Es ist möglich, dass die erste Nut und/oder die zweite Nut und/oder die dritte Nut im Querschnitt eine Höhe entlang der Höhenachse und eine Breite entlang der Breitenachse aufweisen, wobei die Höhe grösser ist als die Breite. Es ist möglich, dass die Höhe mindestens 1,5-mal so gross ausgebildet ist als die Breite. Es ist möglich, dass die Höhe mindestens 2-mal so gross ausgebildet ist wie die Breite.

In Nuten, welche derart ausgebildet sind, ist ein Innenwandteil bzw. ein Anbauteil vorteilhaft einführbar und befestigbar.

Es ist möglich, dass zumindest eine Innenwand der ersten und/oder der zweiten und/oder der dritten Nut zumindest teilweise gerippt ausgebildet ist. Es ist möglich, dass eine erste Innenwand einer Nut länger ausgebildet ist als eine zweite Innenwand der gleichen Nut.

Durch derart ausgebildete Nuten wird das Einführen und die Fixierung eines Innenwandteils bzw. eines Anbauteils vereinfacht.

Es ist auch möglich, dass unabhängig davon, ob eine der Nuten gerippt ausgebildet ist, eine erste Innenwand einer Nut länger ausgebildet ist als eine zweite Innenwand der gleichen Nut. Gerippt bedeutet, dass an der Innenwand einer Nut Rippen ausgebildet sind. Rippen können dadurch ausgebildet werden, dass an der Innenwand Vorsprünge oder Vertiefungen vorgesehen sind. Die Rippen können auf einem Teil der Innenwand oder auf der gesamten Innenwand ausgebildet sein. Die Rippen können im Querschnitt halbkreisförmig, rechteckig oder quadratisch ausgebildet sein. Es ist auch möglich, dass die Rippen Widerhaken aufweisen. Dann ist eine Innenwandverkleidung oder ein Anbauteil in die Nuten einführbar und verbleibt dann in dieser Position. Dadurch wird die Montage vereinfacht.

Es ist möglich, dass die erste Nut und/oder die zweite Nut und/oder die dritte Nut in ihrem Querschnitt eine Verengung aufweist.

Durch eine solche Verengung ist es möglich, eine Innenwandverkleidung bzw. ein Anbauteil in eine Nut einzuführen und das Innenwandteil bzw. das Anbauteil kraftschlüssig in dem Befestigungsprofil zu halten. Nachdem das Innenwandteil bzw. das Anbauteil mechanisch kraftschlüssig in der entsprechenden Nut gehalten wird, kann das Innenwandteil bzw. das Anbauteil durch weitere Elemente, beispielsweise durch Schrauben, weiter fixiert und gesichert werden.

Es ist möglich, dass der Profilbefestigungsbereich ein mechanisches Verbindungselement umfasst, welches mit einem Wagenkastenbefestigungselement eines Wagenkastens in Eingriff bringbar ist. Das mechanische Verbindungselement kann eine Eingriffslasche sein.

Durch ein derartiges mechanisches Verbindungselement bzw. eine Eingriffslasche ist das Befestigungsprofil vorteilhaft in einem Wagenkasten positionierbar und befestigbar.

Die Eingriffslasche kann in einer Benutzungsposition des Wagenkastens zum Boden des Wagenkastens geöffnet sein. Die Eingriffslasche kann im Querschnitt rechteckig oder quadratisch ausgebildet sein.

Der Profilbefestigungsbereich kann zumindest eine Profilbefestigungsfläche umfassen. Die Profilbefestigungsfläche kann als Anschlagsfläche und/oder als Klebefläche ausgebildet sein.

Durch eine solche Profilbefestigungsfläche ist das Befestigungsprofil präzise in einem Wagenkasten positionierbar und rasch und komfortabel durch Klebstoff befestigbar.

Es ist möglich, dass das Befestigungsprofil auf der Klebefläche Klebstoff umfasst. Dann kann das Befestigungsprofil mit dem Klebstoff einfach und rasch in einem Wagenkasten positioniert und befestigt werden. Es ist möglich, dass das Befestigungsprofil anschliessend noch durch weitere Befestigungsmittel wie beispielsweise Nieten und/oder Schrauben befestigt wird. Dann ist das Befestigungsprofil rasch, komfortabel und präzise in dem Wagenkasten provisorisch positionierbar und anschliessend kann das Befestigungsprofil mit weiteren Befestigungsmitteln fest mit dem Wagenkasten verbunden werden.

Es ist möglich, dass der Profilbefestigungsbereich ein Teil des Wagenkastens ist. Das Befestigungsprofil kann einstückig mit dem Wagenkasten ausgebildet sein.

Durch eine derartige Ausbildung des Befestigungsprofils wird ein besonders stabiler Verbund mit dem Wagenkasten gewährleistet. Dies vereinfacht die Fertigung und sorgt dafür, dass das Befestigungsprofil zuverlässig und stabil in dem Wagenkasten als Teil des Wagenkastens angeordnet ist.

Wenn ein Bauteil als "einstückig ausgebildet" bezeichnet wird, bedeutet das, dass das Bauteil aus einem einzigen Materialstück besteht und keine Verbindungen aus Schrauben, Nieten oder dergleichen aufweist. Eine einstückige Verbindung kann beispielsweise durch Schweissen hergestellt werden. Allerdings kann eine einstückige Verbindung nicht zerstörungsfrei gelöst werden.

Es ist möglich, dass der Wagenkasten hergestellt wird und anschliessend das Befestigungsprofil in dem Wagenkasten durch Schweissen einstückig mit dem Wagenkasten verbunden wird. Dann ist nach dem Schweissvorgang das Befestigungsprofil einstückig mit dem Wagenkasten verbunden. Es ist auch möglich, dass das Befestigungsprofil durch Strangpressen mit einem Teil des Wagenkastens einstückig mit diesem verbunden ist. Dann ist das gesamte Bauteil in einem einzigen Herstellungsprozess geformt oder gegossen worden, ohne dass mehrere Einzelteile zusammengefügt wurden.

Die Erfindung wird weiterhin gelöst durch einen Wagenkasten für ein Schienenfahrzeug mit einem Befestigungsprofil wie vorhergehend beschrieben. Der Wagenkasten umfasst ein Wagenkastenbefestigungselement. Das Wagenkastenbefestigungselement ist mit einem Profilbefestigungsbereich eines Befestigungsprofils derartig in Eingriff bringbar, dass das Befestigungsprofil an dem Wagenkasten fixiert ist.

In einem derartigen Wagenkasten kann ein Befestigungsprofil einfach und rasch montiert werden.

Es ist möglich, dass das Wagenkastenbefestigungselement auf mindestens 60% der Wagenkastenlänge ausgebildet ist. Es ist auch möglich, dass das Wagenkastenbefestigungselement auf mindestens 80% der Wagenkastenlänge ausgebildet ist. Die Wagenkastenlänge ist in Richtung der Längsachse des Wagenkastens ausgebildet. Die Längsachse des Wagenkastens ist in der Richtung seiner maximalen Ausdehnung ausgebildet. Es ist auch möglich, dass das Profil quer zur Längsachse des Wagenkastens an einer Querwand angeordnet ist.

Es ist möglich, dass der Wagenkasten ein Halterungsprofil umfasst. Das Halterungsprofil ist an der Wagenkasteninnenwand angebracht oder zu der Wagenkasteninnenwand gehörend. Das Halterungsprofil ist in einer Vertikalrichtung in einer Benutzungsposition des Wagenkastens zwischen dem Befestigungsprofil und dem Wagenkastenboden angeordnet. Das Halterungsprofil kann als C-Profil ausgebildet sein.

Durch die Ausbildung eines solchen Halterungsprofils ist ein Anbauteil vorteilhaft in dem Wagenkasten befestigbar.

Die Benutzungsposition eines Wagenkastens ist die Position, in der der Wagenkasten ausgebildet ist, wenn er in einem Schienenfahrzeug auf einer Schiene steht und zur Benutzung bereit ist. Es ist möglich, dass das C-Profil in Richtung des Wagenkasteninnenraums ausgerichtet ist. Dies bedeutet, dass das C-Profil in Richtung des Wagenkasteninnenraums geöffnet ist. Das C-Profil kann einstückig mit der Wagenkasteninnenwand ausgebildet sein.

Es ist möglich, dass das C-Profil durch Schrauben und/oder Nieten und/oder Schweissen mit der Wagenkasteninnenwand verbunden ist.

Es ist möglich, dass ein Anbauteil in das Halterungsprofil sowie die dritte Nut eingefügt ist. Das Anbauteil kann im Wesentlichen zwischen dem Halterungsprofil und dem Befestigungsprofil angeordnet sein.

Durch eine derartige Anordnung kann ein Anbauteil in einem Wagenkasten einfach in die dritte Nut eingefügt und anschliessend an dem Halterungsprofil befestigt werden und so einfach und sicher montiert und fixiert werden.

Es ist möglich, dass das Anbauteil eine Klemmvorrichtung aufweist, welche zumindest teilweise in der Öffnung der dritten Nut ausgebildet ist, wobei das Anbauteil durch die Klemmvorrichtung an dem Befestigungsprofil festgeklemmt ist. Die Klemmvorrichtung kann eine Schraube umfassen.

Durch eine derartige Klemmvorrichtung ist das Anbauteil bei der Montage zunächst festklemmbar. Anschliessend kann ein Monteur das Anbauteil mit weiteren Befestigungsmittels befestigen, ohne das Anbauteil durch Muskelkraft halten zu müssen. Somit kann das Anbauteil durch diese Anordnung personaleffizient montiert werden.

Es ist beispielsweise möglich, dass die Klemmvorrichtung des Anbauteils in die dritte Nut des Befestigungsprofils eingeführt wird und das Anbauteil so durch die Klemmvorrichtung an das Befestigungsprofil geklemmt wird. Dann wird das Anbauteil durch die Klemmvorrichtung an dem Befestigungsprofil gehalten. Das Anbauteil kann anschliessend auf dem Halterungsprofil angeordnet werden. Danach kann das Anbauteil mit dem Halterungsprofil verbunden werden, beispielsweise durch Schrauben. Dann ist das Anbauteil einfach und sicher in dem Wagenkasten befestigt.

Es ist möglich, dass die Klemmvorrichtung ein Isolationsmaterial aufweist, wobei der Kontakt zwischen der Klemmvorrichtung und dem Befestigungsprofil im Wesentlichen über das Isolationsmaterial erfolgt. Es ist möglich, dass der Kontakt zwischen der Klemmvorrichtung und dem Befestigungsprofil ausschliesslich über das Isolationsmaterial erfolgt.

Durch die Ausbildung von Isolationsmaterial wird gewährleistet, dass das Anbauteil zumindest teilweise von dem Wagenkasten entkoppelt ist und Vibrationen und/oder Geräusche sowie Kälte bzw. Wärme nicht bzw. nur geschwächt von dem Wagenkasten auf das Anbauteil oder von dem Anbauteil auf den Wagenkasten übertragen werden.

Es ist möglich, dass das Befestigungsprofil an der Wagenkastenwand angeordnet ist und dass zwischen dem Befestigungsprofil und der Wagenkastenwand mindestens ein Dämpfungselement ausgebildet ist.

Durch ein solches Dämpfungselement kann das Befestigungsprofil präzise an der Wagenkastenwand angeordnet werden und das Befestigungsprofil wird durch das Dämpfungselement zumindest teilweise von der Wagenkastenwand entkoppelt, so dass thermische Energie und/oder Vibrationen nur gedämpft von der Wagenkastenwand auf das Befestigungsprofil oder von dem Befestigungsprofil auf die Wagenkastenwand übertragen werden.

Es ist möglich, dass das Befestigungsprofil in einer Längsrichtung des Wagenkastens auf einer Ausdehnung von mindestens 50% der Ausdehnung des Wagenkastens ausgebildet ist. Es ist auch möglich, dass das Befestigungsprofil in einer Längsrichtung des Wagenkastens auf einer Ausdehnung von mindestens 60% oder mindestens 70% der Ausdehnung des Wagenkastens ausgebildet ist.

Durch eine derartige Anordnung wird gewährleistet, dass Anbauteile in einem möglichst grossen Teil des Wagenkastens flexibel in dem Wagenkasten anordenbar und fixierbar sind.

Es ist möglich, dass die erste Nut in einer Benutzungsposition des Wagenkastens nach oben ausgerichtet ist.

Durch eine derartige Positionierung ist die erste Nut nach oben und die zweite und die dritte Nut sind nach unten ausgerichtet. Durch eine derartige Positionierung können Innenwandteile und Anbauteile vorteilhaft in dem Wagenkasten angeordnet werden.

Die Erfindung wird ausserdem durch ein Schienenfahrzeug mit einem Wagenkasten wie vorhergehend beschrieben gelöst.

Ein Schienenfahrzeug mit einem Wagenkasten wie vorhergehend beschrieben hat im Wesentlichen die gleichen Vorteile wie ein Wagenkasten wie vorhergehend beschrieben.

Die Aufgabe der Erfindung wird weiterhin durch ein Verfahren zur Befestigung eines Anbauteils an einem Wagenkasten gelöst. Das Verfahren umfasst die folgenden Schritte:
- Anordnen eines Befestigungsprofils, insbesondere ein Befestigungsprofil wie vorhergehend beschrieben, mit einer ersten, einer zweiten Nut und einer dritten Nut an einem Wagenkasten eines Schienenfahrzeugs,
- Optional, Anordnen eines Halterungsprofils in dem Wagenkasten, wobei das Halterungsprofil bevorzug auf einem tieferen Niveau angeordnet wird als das Befestigungsprofil und insbesondere parallel beabstandet zu dem Befestigungsprofil angeordnet wird,
- Einführen des Anbauteils in die dritte Nut des Befestigungsprofils, wobei das Anbauteil insbesondere mit einer Klemmvorrichtung an das Befestigungsprofil geklemmt wird,
- Verbinden des Anbauteils mit dem Wagenkasten und insbesondere mit dem Halterungsprofil, wobei das Anbauteil insbesondere an das Halterungsprofil geschraubt wird,
- Optional, Einführen eines ersten Innenwandteils in die erste Nut und Befestigen des ersten Innenwandteils an dem Wagenkasten,
- Optional, Einführen eines zweiten Innenwandteils in die zweite Nut und Befestigen des zweiten Innenwandteils an den Wagenkasten.

Durch ein solches Verfahren kann ein Einbauteil effizient, sicher und stabil in einem Wagenkasten angebaut werden. Ein solches Verfahren hat somit im Wesentlichen dieselben Vorteile wie ein Schienenfahrzeug und wie ein Wagenkasten wie vorhergehend beschrieben.

Es ist möglich, dass das Befestigungsprofil an den Wagenkasten geschraubt und/oder geklebt und/oder geschweisst und/oder genietet wird.

Die genannten Befestigungsmethoden sind erprobte Methoden, mit denen ein Befestigungsprofil sicher und stabil mit einem Wagenkasten verbunden werden können.

Es ist möglich, dass das Befestigungsprofil ein Profilbefestigungsbereich mit einer Eingriffslasche umfasst und der Wagenkasten ein Wagenkastenbefestigungselement umfasst und zunächst die Eingriffslasche mit dem Wagenkastenbefestigungselement in Eingriff gebracht wird und das Befestigungsprofil anschliessend an dem Wagenkasten befestigt wird.

Ein solcher Verfahrensschritt hat im Wesentlichen die gleichen Vorteile wie ein Befestigungsprofil mit einer Eingriffslasche sowie ein Wagenkasten mit einem Wagenkastenbefestigungselement wie vorhergehend beschrieben.

Es ist möglich, dass die erste Nut und/oder die zweite Nut und/oder die dritte Nut eine Verengung aufweist und das erste Innenwandteil und/oder das zweite Innenwandteil und/oder das Anbauteil bei dem Einführen in die jeweilige Nut vorgespannt wird.

Durch einen derartigen Verfahrensschritt ist eine einfache, personaleffiziente und sichere Montage eines Anbauteils möglich.

Vorspannung bedeutet, dass ein Anbauteil oder ein Innenwandteil bei dem Einführen in die jeweilige Nut zumindest teilweise verformt und/oder komprimiert wird. Durch die Verformung und/oder Kompression entsteht eine Haltekraft. Die Haltekraft hält das Anbauteil bzw. das Innenwandteil in den entsprechenden Positionen. Dadurch wird die weitere Montage vereinfacht.

Es ist möglich, dass die Klemmvorrichtung mittels mindestens einer Schraube an das Befestigungsprofil festgeklemmt wird.

Das Festklemmen der Klemmvorrichtung mit einer Schraube ist eine einfache, kostengünstige und sichere Methode, die Klemmverbindung zwischen den Befestigungsprofil und dem Wagenkasten durch die Klemmvorrichtung herzustellen und das Anbauteil kann mit der Klemmvorrichtung zunächst festgeklemmt werden, wodurch die weitere Montage vereinfacht wird.

Die Erfindung wird in den folgenden Figuren näher erläutert. Es zeigen:
- Figur 1:: Ein Querschnitt eines Befestigungsprofils,
- Figur 2:: ein Befestigungsprofil und ein Halterungsprofil,
- Figur 3:: ein Befestigungsprofil und ein Halterungsprofil in einem Wagenkasten,
- Figur 4:: ein Befestigungsprofil, welches in einem Wagenkasten verschraubt ist,
- Figur 5:: ein Befestigungsprofil, welches in einem Wagenkasten verschweisst ist,
- Figur 6:: ein Befestigungsprofil, welches in einem Wagenkasten festgeklebt ist,
- Figur 7:: ein Befestigungsprofil, welches einstückig mit einem Wagenkasten verbunden ist,
- Figur 8:: ein Befestigungsprofil in einem Wagenkasten mit einem Anbauteil,
- Figur 9:: ein Befestigungsprofil und ein Halterungsprofil in einem Wagenkasten mit einem Anbauteil.

Die Figur 1 zeigt einen Querschnitt eines Befestigungsprofils 1. Das Befestigungsprofil weist eine Längsachse 3, eine Breitenachse 4 sowie eine Höhenachse 5 auf. In der Figur 1 ist das Befestigungsprofil 1 im Querschnitt dargestellt. Die Breitenachse 4 und die Höhenachse 5 liegen somit in der Zeichenebene. Die Längsachse 3 ist senkrecht zur Zeichenebene ausgebildet und durchschneidet die Zeichenebene somit virtuell. Das Befestigungsprofil 1 weist einen Befestigungsprofilbereich 6 und ein Elementbefestigungsbereich 7 auf. Der Elementbefestigungsbereich 7 weist eine erste Nut 8, eine zweite Nut 9 sowie eine dritte Nut 10 auf. Die erste Nut 8 weist eine Höhe 11 sowie eine Breite 12 auf. Die zweite Nut 9 weist eine Höhe 13 sowie eine Breite 14 auf. Die dritte Nut 10 weist eine Höhe 15 sowie eine Breite 16 auf. Die Breite 12 der ersten Nut 8 beträgt 5 mm. Die Höhe 11 der ersten Nut 8 beträgt 10 mm. Die Höhe 13 der zweiten Nut 9 beträgt 10 mm. Die Breite 14 der zweiten Nut 9 beträgt 6 mm. Die Höhe 15 der dritten Nut 10 beträgt 15 mm. Die Breite 16 der dritten Nut 10 beträgt 6 mm. Die erste Nut 8 weist eine Öffnung 17 auf. Die zweite Nut 9 weist eine Öffnung 18 auf. Die dritte Nut 10 weist eine Öffnung 19 auf. Die Öffnungen 18, 19 der zweiten Nut 9 und der dritten Nut 10 sind entgegengesetzt der Öffnung 17 der ersten Nut 8 ausgebildet. Die erste Nut 8 weist eine Innenwand 20 auf. Die zweite Nut 9 weist eine Innenwand 21 auf. Die dritte Nut 10 weist eine Innenwand 22 auf. Die erste Nut 8 sowie die zweite Nut 9 weisen jeweils eine Verengung 23 auf. Der Profilbefestigungsbereich 6 weist eine Profilbefestigungsfläche 27 auf. Der Profilbefestigungsbereich 6 weist eine Eingriffslasche 24 auf. Die Profilhöhe 36 beträgt 78 mm. Die Profilbreite 38 beträgt 41 mm. Der Durchmesser 39 beträgt 7 mm. Der Durchmesser 40 beträgt 28 mm. Die zweite Nut 9 ist näher an dem Profilbefestigungsbereich 6 angeordnet als die erste Nut 8 und die dritte Nut 10. Das Befestigungsprofil 1 weist einen Hohlraum 43 auf.

Die Figur 2 zeigt ein Befestigungsprofil 1 sowie ein Halterungsprofil 29 in einem Wagenkasten 2. Das Befestigungsprofil 1 ist analog zu dem Befestigungsprofil 1 aus der Figur 1 ausgebildet. Gleiche Bezugszeichen bezeichnen die gleichen Komponenten. Das Halterungsprofil 29 ist Teil des Wagenkastens 2 und einstückig mit dem Wagenkasten 2 verbunden. Das Befestigungsprofil 1 ist durch eine Schraube 33 mit dem Wagenkasten verbunden. Die Schraube 33 durchdringt das Befestigungsprofil 1 sowie das Dämpfungselement 35. Das Dämpfungselement 35 ist zwischen dem Befestigungsprofil 1 und dem Wagenkasten 2 ausgebildet und dämpft somit das Befestigungsprofil 1 ab. Der Profilbefestigungsbereich 6 weist eine Eingriffslasche 24 auf. Die Eingriffslasche 24 ist mit einem Wagenkastenbefestigungselement 44 des Wagenkastens 2 in Eingriff gebracht. Das Wagenkastenbefestigungselement 44 ist als Kragarm ausgebildet. Das Befestigungsprofil 1 wurde unter das Wagenkastenbefestigungselement 44 geschoben und anschliessend mittels der Schraube 13 an der Wagenkasteninnenwand 31 des Wagenkastens 2 fixiert.

Die Figur 3 zeigt ein Befestigungsprofil 1 und ein Halterungsprofil 29 in einem Wagenkasten 2 mit einem Anbauteil 26. Das Befestigungsprofil 1 und das Halterungsprofil 29 sind analog zu der Figur 2 ausgebildet. Gleiche Bezugszeichen bezeichnen die gleichen Komponenten. Anders als in der Figur 2 ist an dem Befestigungsprofil 1 ein Anbauteil 26 angebaut. Das Anbauteil 26 umfasst eine Klemmvorrichtung 32. Die Klemmvorrichtung 32 umfasst eine Schraube 33. Die Klemmvorrichtung 32 ist in die Öffnung 19 der dritten Nut eingeführt. Die Klemmvorrichtung 32 ist durch die Schraube 33 festgeklemmt und somit durch die Klemmung der Schraube 33 der Klemmvorrichtung 32 auf das Befestigungsprofil 1 geklemmt.

Die Figur 4 zeigt ein Befestigungsprofil 1, welches durch Schrauben 33 mit einem Wagenkasten 2 verbunden ist. Das Befestigungsprofil 1 ist analog zu dem Befestigungsprofil aus den Figuren 1 und 3 ausgebildet. Anders als in den Figuren 1 bis 3 ist das Befestigungsprofil 1 in der Figur 4 durch zwei Schrauben 33 mit dem Wagenkasten 2 verbunden. Zwischen dem Befestigungsprofil 1 und dem Wagenkasten 2 sind Dämpfungselemente 35 angeordnet. Die Dämpfungselemente 35 dämpfen somit das Befestigungsprofil 1 und entkoppeln das Befestigungsprofil 2 und den Wagenkasten 2 zumindest teilweise und erschweren so die Übertragung von Vibrationen, Wärme oder Kälte.

Die Figur 5 zeigt ein Befestigungsprofil 1, welches mit einem Wagenkasten 2 durch Schweissnähte 28 einstückig verbunden ist. Das Befestigungsprofil 1 ist analog zu den Figuren 1 bis 4 ausgebildet. Gleiche Bezugszeichen bezeichnen die gleiche Komponente. Anders als in den Figuren 1 bis 4 ist das Befestigungsprofil 1 mittels der Schweissnähte 28 mit dem Wagenkasten 2 verbunden. Durch die Schweissnähte 28 wurde eine einstückige Verbindung des Befestigungsprofils 1 mit dem Wagenkasten 2 hergestellt.

Die Figur 6 zeigt ein Befestigungsprofil 1, welches mit einem Wagenkasten 2 durch Klebstoff 41 durch Kleben verbunden ist. Das Befestigungsprofil 1 ist analog zu den Figuren 1 bis 5 ausgebildet. Das Befestigungsprofil 1 ist mittels Klebstoff 41 mit dem Wagenkasten 2 verbunden. Der Klebstoff 41 ist zwischen der Profilbefestigungsfläche 27 und dem Wagenkasten 2 angeordnet. Durch die Anordnung des Klebstoffs 41 zwischen dem Befestigungsprofil 1 in dem Wagenasten 2 gibt es keine metallische Verbindung zwischen dem Befestigungsprofil 1 und dem Wagenkasten 2. Durch die Anordnung des Klebstoffs 41 zwischen dem Befestigungsprofil 1 und dem Wagenkasten 2 wird das Befestigungsprofil somit von dem Wagenkasten 2 zumindest teilweise entkoppelt. Somit werden Vibrationen und/oder Geräusche und/oder ein Temperaturunterschied nur sehr abgeschwächt von dem Wagenkasten 2 auf das Befestigungsprofil 1 oder von dem Befestigungsprofil 1 auf den Wagenkasten 2 übertragen.

Die Figur 7 zeigt ein Befestigungsprofil 1 analog zu den Figuren 1 bis 6. Das Befestigungsprofil 1 ist analog zu den Figuren 1 bis 6 ausgebildet. Gleiche Bezugszeichen bezeichnen die gleichen Komponenten. Anders als in den Figuren 1 bis 6 ist das Befestigungsprofil 1 einstückig mit dem Wagenkasten 2 ausgebildet. Der Wagenkasten 2 weist eine Wagenkasteninnenwand 31 auf. Das Befestigungsprofil 1 weist Ausfräsungen 42 auf. Durch die Ausfräsungen 42 wird das Befestigungsprofil 1 besser vor Wärme bzw. Kälte isoliert und durch das weggefräste Material kann keine Wärme bzw. Kälte mehr von dem Wagenkasten 2 auf das Befestigungsprofil 1 übertragen werden.

Die Figur 8 zeigt einen Wagenkasten 2 mit einem Befestigungsprofil 1 und einem Anbauteil 26. Das Befestigungsprofil ist analog zu den Figuren 1 bis 7 ausgebildet. Gleiche Bezugszeichen bezeichnen die gleichen Komponenten. Die Innenwandteile 25 sind in der ersten Nut 8 und in der dritten Nut 10 angeordnet. Das Anbauteil 26 ist in der zweiten Nut 9 angeordnet. Das Befestigungsprofil 1 ist mittels der Schraube 33 an dem Wagenkasten 2 befestigt. Ausserdem ist die Eingriffslasche 24 des Befestigungsprofils 1 mit dem Wagenkastenbefestigungselement 44 des Wagenkastens 2, welches als Kragarm ausgebildet ist, in Eingriff gebracht.

Die Figur 9 zeigt einen Wagenkasten 2 mit einem Befestigungsprofil 1 und einem Halterungsprofil 29. Das Halterungsprofil 29 ist zwischen dem Befestigungsprofil 1 und dem Wagenkastenboden 30 ausgebildet. Das Anbauteil 26 ist mit dem Befestigungsprofil 1 und mit dem Halterungsprofil 29 verbunden. Das Halterungsprofil 29 sowie das Befestigungsprofil 1 sind jeweils mit der Wagenkasteninnenwand 31 verbunden.

## Patentansprüche

1. Befestigungsprofil (1) für Elemente in einem Wagenkasten (2) eines Schienenfahrzeugs, wobei das Befestigungsprofil (1) eine Längsachse (3), eine Breitenachse (4) und eine Höhenachse (5) aufweist und die Ausdehnung des Befestigungsprofiles (1) entlang der Längsachse (3) zumindest das fünffache und insbesondere zumindest das zehnfache der Ausdehnung entlang der Breitenachse (4) und/oder der Ausdehnung entlang der Höhenachse (5) beträgt, wobei das Befestigungsprofil (1) einen Querschnitt in Richtung der Breitenachse (4) aufweist, wobei das Befestigungsprofil (1) im Querschnitt einen Profilbefestigungsbereich (6) und einen Elementbefestigungsbereich (7) aufweist, wobei der Elementbefestigungsbereich (7) zumindest eine erste Nut (8), insbesondere zur Aufnahme eines Innenwandteils (25), eine zweite Nut (9), insbesondere zur Aufnahme eines Innenwandteils (25), sowie eine dritte Nut (10), insbesondere zur Aufnahme eines Anbauteils (26), aufweist, **dadurch gekennzeichnet, dass** eine Öffnung (18) der zweiten Nut (9) und eine Öffnung (19) der dritten Nut (10) im Querschnitt des Befestigungsprofils (1) im Wesentlichen die gleiche Ausrichtung aufweisen und die erste Nut (8) eine Öffnung (17) aufweist, die im Querschnitt entgegengesetzt der Öffnung (18) der zweiten Nut (9) und der Öffnung (19) der dritten Nut (10) ausgerichtet ist, wobei insbesondere die zweite Nut (9) näher an dem Profilbefestigungsbereich (6) angeordnet ist als die erste Nut (8) und die dritte Nut (10).

2. Befestigungsprofil (1) nach Anspruch 1, **dadurch gekennzeichnet, dass** die erste Nut (8) und/oder die zweite Nut (9) und/oder die dritte Nut (10) im Querschnitt eine Höhe (11, 13, 15) entlang der Höhenachse (5) und eine Breite (12, 14, 16) entlang der Breitenachse (4) aufweist, wobei die die Höhe (11, 13, 15) grösser ist und insbesondere mindestens 1,5-mal, bevorzugt mindestens 2-mal, so gross ausgebildet ist, als die Breite (12, 14, 16).

3. Befestigungsprofil (1) nach einem der vorhergehenden Ansprüche, **dadurch gekennzeichnet, dass** die erste Nut (8) und/oder die zweite Nut (9) und/oder die dritte Nut (10) in ihrem Querschnitt eine Verengung (23) aufweist.

4. Befestigungsprofil (1) nach einem der vorhergehenden Ansprüche, **dadurch gekennzeichnet, dass** der Profilbefestigungsbereich (6) ein mechanisches Verbindungselement, insbesondere eine Eingriffslasche (24), umfasst, welche mit einem Wagenkastenbefestigungselement (44) eines Wagenkastens (2) in Eingriff bringbar ist.

5. Befestigungsprofil (1) nach einem der vorhergehenden Ansprüche, **dadurch gekennzeichnet, dass** der Profilbefestigungsbereich (6) Teil des Wagenkastens (2) ist, wobei das Befestigungsprofil (1) bevorzugt einstückig mit dem Wagenkasten (2) ausgebildet ist.

6. Wagenkasten (2) für ein Schienenfahrzeug mit einem Befestigungsprofil (1) nach einem der vorhergehenden Ansprüche, **dadurch gekennzeichnet, dass** der Wagenkasten (2) ein Wagenkastenbefestigungselement (44) umfasst, welches mit einem Profilbefestigungsbereich (6) eines Befestigungsprofils (1) derartig in Eingriff bringbar ist, dass das Befestigungsprofil (1) an dem Wagenkasten (2) fixiert ist.

7. Wagenkasten (2) nach Anspruch 6, **dadurch gekennzeichnet, dass** der Wagenkasten (2) ein Halterungsprofil (29) umfasst, welches an einer Wagenkasteninnenwand angebracht ist oder zu der Wagenkasteninnenwand (31) gehört, wobei das Halterungsprofil (29) insbesondere als C-Profil ausgebildet ist, wobei das Halterungsprofil (29) in einer Vertikalrichtung in einer Benutzungsposition des Wagenkastens (2) zwischen dem Befestigungsprofil (1) und dem Wagenkastenboden (30) angeordnet ist.

8. Wagenkasten (2) nach Anspruch 7, **dadurch gekennzeichnet, dass** ein Anbauteil (26) in das Halterungsprofil (29) sowie die dritte Nut (10) eingefügt ist, wobei das Anbauteil (26) im Wesentlichen zwischen dem Halterungsprofil (29) und dem Befestigungsprofil (1) angeordnet ist.

9. Wagenkasten (2) nach Anspruch 8, **dadurch gekennzeichnet, dass** das Anbauteil (26) eine Klemmvorrichtung (32) aufweist, welche zumindest teilweise in der Öffnung (19) der dritten Nut (10) ausgebildet ist, wobei das Anbauteil (26) durch die Klemmvorrichtung (32) an dem Befestigungsprofil (1) festgeklemmt ist und die Klemmvorrichtung (32) insbesondere eine Schraube (33) umfasst.

10. Wagenkasten (2) nach Anspruch 9, **dadurch gekennzeichnet, dass** die Klemmvorrichtung (32) ein Isolationsmaterial (34) aufweist, wobei der Kontakt zwischen der Klemmvorrichtung (32) und dem Befestigungsprofil (1) im Wesentlichen, bevorzugt ausschliesslich, über das Isolationsmaterial (34) erfolgt.

11. Wagenkasten (2) nach einem der Ansprüche 6 bis 10, **dadurch gekennzeichnet, dass** das Befestigungsprofil (1) in einer Längsrichtung des Wagenkastens (2) auf einer Ausdehnung von mindestens 50 Prozent, bevorzugt mindestens 60 Prozent, insbesondere mindestens 70 Prozent der Ausdehnung des Wagenkastens (2) ausgebildet ist.

12. Schienenfahrzeug mit einem Wagenkasten (2) nach einem der Ansprüche 6 bis 11.

13. Verfahren zur Befestigung eines Anbauteils (26) an einem Wagenkasten (2), umfassend die Schritte:
- Anordnen eines Befestigungsprofils (1), insbesondere ein Befestigungsprofil (1) nach einem der Ansprüche 1 bis 5, mit einer ersten Nut (8), einer zweiten Nut (9) und einer dritten Nut (10) an einem Wagenkasten (2) eines Schienenfahrzeugs,
- Optional, Anordnen eines Halterungsprofils (29) in dem Wagenkasten (2), wobei das Halterungsprofil (29) bevorzugt auf einem tieferen Niveau angeordnet wird als das Befestigungsprofil (1) und insbesondere parallel beabstandet zu dem Befestigungsprofil (1) angeordnet wird,
- Einführen des Anbauteils (26) in die dritte Nut (10) des Befestigungsprofils (1), wobei das Anbauteil (26) insbesondere mit einer Klemmvorrichtung (32) an das Befestigungsprofil (1) geklemmt wird,
- Verbinden des Anbauteils (26) mit dem Wagenkasten (2) und insbesondere mit dem Halterungsprofil (29), wobei das Anbauteil (26) insbesondere an das Halterungsprofil (29) geschraubt wird,
- Optional, Einführen eines ersten Innenwandteils (25) in die erste Nut (8) und befestigen des ersten Innenwandteils (25) an dem Wagenkasten (2),
- Optional, Einführen eines zweiten Innenwandteils (25) in die zweite Nut (9) und befestigen des zweiten Innenwandteils (25) an dem Wagenkasten (2).

14. Verfahren nach Anspruch 13, **dadurch gekennzeichnet, dass** das Befestigungsprofil (2) einen Profilbefestigungsbereich (6) mit einer Eingriffslasche (24) umfasst und der Wagenkasten (2) ein Wagenkastenbefestigungselement (44) umfasst und zunächst die Eingriffslasche (24) mit dem Wagenkastenbefestigungselement (44) in Eingriff gebracht wird und das Befestigungsprofil (1) anschliessend an dem Wagenkasten (2) befestigt wird.

15. Verfahren nach einem der Ansprüche 13 bis 14, **dadurch gekennzeichnet, dass** die erste Nut (8) und/oder die zweite Nut (9) und/oder die dritte Nut (10) eine Verengung (23) aufweist und das erste Innenwandteil (25) und/oder das zweite Innenwandteil (25) und/oder das Anbauteil (26) bei dem Einführen in die jeweilige Nut (8, 9, 10) vorgespannt wird.
